# EUROPÄISCHE PATENTSCHRIFT

(11) **EP 0 895 819 B1**
(45) Veröffentlichungstag und Bekanntmachung des Hinweises auf die Patenterteilung: **18.09.2002**
(21) Anmeldenummer: 98113750.8
(22) Anmeldetag: 23.07.1998
(51) Int. Cl.: B21D 26/02

(54) **Verfahren und Vorrichtung zur Herstellung einer Montageanbindung an einem Hohlprofil**
Method and apparatus for forming a connecting portion on a hollow profile
Procédé et dispositif pour former un élément de jonction sur un profilé creux

(30) Priorität: 02.08.1997 DE 19733476
(43) Veröffentlichungstag der Anmeldung: 10.02.1999
(73) Patentinhaber: DaimlerChrysler AG, 70567 Stuttgart (DE)
(72) Erfinder: Bonny, Pierre, 22589 Hamburg (DE); Hülsberg, Thomas, 21224 Rosengarten (DE)

(56) Entgegenhaltungen:
- EP-A- 0 824 047
- WO-A-95/31635
- DE-A- 19 518 252
- DE-C- 4 103 083

## Beschreibung

Die Erfindung betrifft ein Verfahren zur Herstellung einer Montageanbindung an einem Hohlprofil nach dem Oberbegriff des Patentanspruches 1 und eine Vorrichtung zur Durchführung des Verfahrens nach dem Oberbegriff des Patentanspruches 6.

Ein gattungsgemäßes Verfahren bzw. eine gattungsgemäße Vorrichtung ist aus der DE 41 03 083 C1 bekannt. Darin wird ein Metallrohr-Abzweig beschrieben, der mittels Innenhochdruckumformens hergestellt wird. Hierbei werden gleichzeitig teilkreiszylindrische Ausstülpungen mit ebenen Montageflächen für die Anordnung jeweils einer Lambda-Sonde ausgeformt. Derartige ausgestülpte Montageflächen sind infolge der Innenhochdruckumformung zwar für den jeweiligen Anwendungszweck genau lagegerecht ausgebildet, erfordern jedoch zusätzlichen Bauraum, der bei engen Bauverhältnissen unerwünscht ist. Des weiteren können zwar auf das zu montierende Teil präzise abgestimmte Montageflächen erzeugt werden, jedoch ist das dafür speziell ausgeformte Umformwerkzeug in seiner Herstellung sehr aufwendig und durch seine Ausformung auf eine ganz bestimmte Art von Montageflächen ein für allemal festgelegt und daher für die Ausbildung verschiedenartig zu gestaltender Montageflächen gänzlich ungeeignet. Weiterhin ist die Herstellung von Montageflächen, die hohe Umformgrade am Hohlprofil erfordern, prozeßsicher nicht möglich, da durch das reine Aufweiten die Dehnfähigkeit des Hohlprofilmaterial bald überschritten ist, wobei das Hohlprofil dann birst.

Der Erfindung liegt die Aufgabe zugrunde, ein gattungsgemäßes Verfahren bzw. eine gattungsgemäße Vorrichtung dahingehend weiterzubilden, daß die Ausbildung einer bauraumsparenden für eine spätere Montage lagegerechten und bezüglich der Kontur exakt auf das Montageteil abgestimmten Montageanbindung in einfacher Weise selbst mit dem Erfordernis hoher Umformgrade prozeßsicher erreicht wird.

Die Aufgabe ist erfindungsgemäß durch die Merkmale des Patentanspruches 1 hinsichtlich des Verfahrens und durch die Merkmale des Patentanspruches 6 hinsichtlich der Vorrichtung gelöst.

Dank der Erfindung wird eine in das Hohlprofil eingesenkte Anbindung für die Montage geschaffen, wodurch das Erfordernis eines zusätzlichen Bauraumes zum Fügen des Hohlprofiles mit einem Montageteil nicht anfällt, so daß die Montage extrem bauraumsparend ausführbar ist. Aufgrund des Innenhochdruck-Umformverfahrens wird die Anbindungsstelle des Hohlprofils bezüglich ihrer Relativlage toleranzfrei gebildet und in der Konturierung durch eine entsprechende Ausbildung des Stempels in Zusammenwirkung mit dem Innenhochdruck quasi formnegativ auf die Verbindungsstelle des Montageteils in vorteilhafter Weise abgestimmt, wobei eine sichere, haltbare Fügeverbindung zwischen dem Hohlprofil und dem Montageteil erzielt wird, bei der ein optimaler Formschluß und somit eine für die Fügeverbindung optimale paßgenaue Anlage der beiden Fügepartner, des Hohlprofiles und des Montageteils, aneinander besteht. Durch die Verwendung eines Stempels für die Ausformung der Anbindungsstelle wird die Herstellungsvorrichtung für diese wesentlich flexibilisiert, da durch den einfachen Austausch des Stempels mannigfaltige Anbindungstellen ausgeformt werden können ohne daß ein vollkommen neues Umformwerkzeug erforderlich ist. Auch ist der einfache Austausch eines abgenutzten Stempels für einen neuwertigen in der Kostenbetrachtung erheblich günstiger als die Nacharbeitung eines ganzen Werkzeuges oder gar als der Ersatz des gebrauchten Werkzeuges durch ein neues. Durch die Erfindung können auch Anbindungsstellen am Hohlprofil mit hohen Umformgraden hergestellt werden, da durch das Einbeulen eine günstige Vorverformung des Hohlprofiles erreicht wird, bei der auch Bereiche des Hohlprofiles, die ursprünglich vor der Einbeulung von der Anbindungsstelle weiter abgelegen sind, durch das Einbeulen zu dieser Stelle eingezogen werden, so daß für die Endausformung mittels Innenhochdruck genügend Hohlprofilmaterial vorhanden ist. Des weiteren ist das dadurch zusätzlich erhaltene Material schon vor der Innenhochdruckbeaufschlagung in Richtung der Hohlprofilmitte gedrückt, so daß der Stempel allein durch das Einbeulen von der Hohlprofilwandung in einer der Endform der Montageanbindung angenäherten Grobform umgeben ist. Durch den Innenhochdruck muß dann lediglich die endgültige Anlage des Hohlprofilmaterials am in dieser Einbeulstellung verharrenden Stempel erbracht werden. Dazu werden jedoch nur geringe Umformgrade benötigt, wobei damit insgesamt ein Versagen des Hohlprofilmaterials in Form eines Berstens vermieden wird. Somit ergibt die Erfindung ein Verfahren, durch das die Herstellung einer derartigen in das Hohlprofil eingesenkten Montageanbindung in einfacher Weise prozeßsicher erfolgen kann.

Zweckmäßige Ausgestaltungen der Erfindung können den Unteransprüchen entnommen werden; im übrigen ist die Erfindung anhand zweier in den Zeichnungen dargestellter Ausführungsbeispiele nachfolgend näher erläutert; dabei zeigt:
Fig. 1 in einem seitlichen Längsschnitt die erfindungsgemäße Vorrichtung mit einem eine Prägekontur aufweisenden Stempel in bezüglich der Gravur des in drucklosem Zustand befindlichen Innenhochdruck-Umformwerkzeuges in seine Durchführung zurückversetzter Lage,
Fig. 2 in einem seitlichen Längsschnitt den Stempel aus Fig. 1 in Einbeullage mit eingebeultem Hohlprofil in drucklosem Zustand,
Fig. 3 in einem seitlichen Längsschnitt den Stempel aus Fig. 1 in Einbeullage mit dem mit Innenhochdruck beufschlagten vorgebeulten Hohlprofil,
Fig. 4 ein Hohlprofil mit einer erfindungsgemäß ausgebildeten Montageanbindung, welche ein Innengewinde aufweist.

In Fig. 1 ist ein Innenhochdruck-Umformwerkzeug 1 der erfindungsgemäßen Vorrichtung dargestellt, welches in ein Oberwerkzeug 2 und ein hier nicht weiter dargestelltes Unterwerkzeug geteilt ist. Das Oberwerkzeug 2 weist eine Durchführung 3 auf, die in die Gravur 4 des Umformwerkzeuges 1 mündet. Die Durchführung 3 kann jeden beliebigen geometrischen Querschnitt besitzen, ist hier jedoch als kreiszylindrische Führungsbohrung ausgebildet.

In der Durchführung 3 ist ein Stempel 5 verschiebbar geführt, der rückseitig mit einem vorzugsweise hydraulischen Antrieb verbunden ist. Der Stempel 5 weist an seiner einem in der Gravur 4 eingelegten Hohlprofil 6 zugewandten Stirnseite 7 eine Prägekontur 8 auf, die die Stirnseite 7 abgerundet gestaltet und die zentrisch eine noppenartige Erhebung 9 zum Hohlprofil 6 besitzt. Der Verlauf der Prägekontur 8 kann jedoch beliebig ausgebildet sein, wobei abgerundete Konturen für das unten erläuterte Verfahren günstig sind, da keine eventuell rißverursachende scharfe Kanten auftreten. Die Prägekontur 8 muß auf alle Fälle formnegativ auf die gewünschte Kontur der zu erzeugenden Montageanbindung 10 abgestimmt sein, es sei denn, der Stempel 5 würde in einem Verfahrenszwischenschritt nach dem Einbeulen gegen einen anderen Stempel ausgetauscht, der dann die geeignete Kontur zur Ausbildung der gewünschten Montageanbindung 10 besitzt und die Einbeullage des Stempels 5 einnimmt. Somit könnte das Hohlprofil 6 mit dem abgerundeten Stempel 5 schonend eingebeult werden, wonach bei der endgültigen Formgebung der Montageanbindung 10 durch Erzeugen eines Innenhochdruckes der die Stelle des Stempels 5 einnehmende Stempel an seiner Stirnseite auch scharfkantig ausgebildet sein kann. Allerdings erfordert dieser Zwischenschritt Prozeßzeit und begründet zusätzlichen werkzeugtechnischen Aufwand und Kosten.

In Fig. 1 befindet sich der Stempel 5 mit seiner Stirnseite 7 noch innerhalb der Durchführung 3, wobei innerhalb des in das Umformwerkzeug 1 eingelegten Hohlprofiles 6 noch kein Innenhochdruck erzeugt wird. Der Druck innerhalb des mit Druckfluid gefüllten Hohlprofiles 6 kann Atmosphärendruck sein oder ein unter dem Umformdruck liegendes Druckniveau besitzen. Das Hohlprofil 6 kann auch noch unbefüllt sein. Eine Befüllung kann dahingehend von Vorteil sein, daß beim Einbeulen des Hohlprofiles 6 ein wider Erwarten entstehender Riß des Hohlprofiles 6 aufgrund einer auftretenden Leckage in einfacher Weise vor der Innenhochdruckbeaufschlagung detektiert werden kann. Andererseits bringt die Befüllung einen unerwüschten Widerstand dem in Gravur fahrenden das Hohlprofil 6 einbeulenden Stempel 5 entgegen.

Nach dem Schließen des Umformwerkzeuges 1 wird in drucklosem Zustand des Hohlprofiles 6 der Stempel 5 aus der Durchführung 3 heraus auf das Hohlprofil 6 gefahren, wobei dieses vom Stempel 5 gemäß Fig. 2 eingebeult wird. Bei der Einbeulung wird Hohlprofilmaterial aus den an die zu erzeugende Anbindungsstelle anschließenden Bereichen 11 des Hohlprofiles 6 herangezogen. Am Hohlprofil 6 bildet sich eine einwärtsgekehrte Kuppe 12 aus, wobei die Profilwandung 13 nur an den bei der Einbeulung das Hohlprofil 6 beaufschlagenden Stellen 14,15,16 des Stempels 5 anliegt. Zwischen der Hohlprofilwandung 13 und dem Stempel 5 bilden sich dabei anlagefreie Zwischenräume 17,18 aus.

Im weitergehenden Verfahrensschritt nach Fig. 3 wird nun das in das Hohlprofil 6 eingeleitete Druckfluid auf Hochdruck gespannt, während der Stempel 5 in seiner Einbeulstellung verharrt. Hierbei wird der Stempel 5 rückseitig von seinem Antrieb entgegen dem Innenhochdruck abgestützt. Unter der pressenden Einwirkung des Innenhochdruckes legt sich nun die Hohlprofilwandung 13 gänzlich an den Stempel 5 umfänglich und stirnseitig an, wobei die Zwischenräume 17 und 18 verschwinden. Die Kontur der Montageanbindung 10 ist somit fertiggestellt, wobei im Bereich der Mündungsöffnung der Durchführung 3 zur Gravur 4 aus dem Eibeulvorgang resultiernde von der Gravur 4 abstehende Einzüge der Hohlprofilwandung 13 durch deren Anpressung an die Gravur 4 eingeebnet werden. Dadurch wird eine qualitativ hochwertige Außenkontur des Hohlprofiles 6 auch im Bereich der Montageanbindung 10 gewährleistet.

Nach der Innenhochdruck-Umformung wird das Druckfluid entspannt und aus dem Umformwerkzeug 1 geleitet. Der Stempel 5 wird aus der Gravur 4 und damit aus der muldenförmigen Montageanbindung 10 heraus in die Durchführung 3 in den Ausgangszustand verfahren. Der Antrieb für den Stempel 5 ist dabei in dieser Phase so auszulegen, daß eine etwaige Klemmwirkung der durch den Innenhochdruck an den Umfang des Stempels 5 angepreßten Hohlprofilwandung 13 leicht überwunden werden kann. Im übrigen sollte der Stempel 5 hinsichtlich seiner Umfangs- und Stirnseitenkontur hinterschnittfrei gestaltet sein, so daß das translatorische Herausfahren aus der Montageanbindung 10 ohne Behinderung von statten gehen kann. Durch das Herausfahren des Stempels 5 wird nun die Montageanbindung 10 für die Anbringung eines Montageteils freigegeben. Das Montageteil kann selbst ein Werkstück mit Postionierungs- oder Befestigungselementen, für die die Montageanbindung entsprechend ausgebildet ist, sein wie beispielsweise eines aus der Rohbaustruktur eines Kraftfahrzeuges oder ein Fügeteil, das in die Montageanbindung 10 paßgenau eingesetzt wird.

Denkbar ist es auch, daß Stempel 5 an seinem Umfang ein Außengewinde trägt, das im Zuge des Verfahrens sich als Innengewinde 19 in die Hohlprofilwandung 13 durch Anpressen mittels Innenhochdruck einprägt (Fig. 4). Der Stempel 5 kann nach erfolgter Herstellung einer derartigen Montageanbindung in einfacher Weise aus der Montageanbindung herausgedreht werden. Das Gewinde kann ein Schraubgewinde sein oder für einen Bajonettverschluß entsprechend ausgebildet sein. Somit können in höchst einfacher Weise an gekrümmten Flächen, wie das Hohlprofil 6 sie aufweist, ohne Zwischenteil und aufwendige Schweiß- oder Klebearbeiten haltbare Schraubanbindungen ausgebildet werden.

Denkbar ist weiterhin, vor dem Einbeulen durch den Stempel 5 einen Innenhochdruck-Umformprozeß abfolgen zu lassen, dahingehend, daß das Hohlprofil 6 in die Durchführung 3 des Stempels 5 aufgeweitet wird, wobei sich dieser weiter zurückgezogen wird und für das entstehende Nebenformelement als Gegenhalter dient. Mit der Aufweitung kann auch gleichzeitig durch zwei die Enden des Hohlprofiles 6 beaufschlagende Axialstempel axial Hohlprofilmaterial nachgeschoben werden, so daß bei der Aufweitung kein Materialversagen in Form eines Berstens des Hohlprofiles 6 auftritt. Das Nebenformelement wird dann durch den Stempel 5 wieder in die Ausgangsform des Hohlprofiles 6 zurückgedrückt. Dies kann bei Innenhochdruck, bei dem das Material des Nebenformelementes noch fließfähig ist und keine "eingefrorenen" Spannungszustände durch Kaltverfestigung aufweist, oder auch zur Entlastung der aufzubringenden Vorschubkraft für den Stempel 5 bei einem Druck, der geringer ist als der Umformdruck, geschehen. Durch den das Nebenformelement ausbildenden Verfahrensschritt wird für das nachfolgende mechanische Einbeulen Hohlprofilmaterial vorgehalten, da zur Herstellung des Nebenformelementes nicht nur das Hohlprofilwandungsstück, das die Mündungsöffnung der Durchführung 3 abdeckt, in die Durchführung 3 hineingepreßt wird, sondern auch aus den an das Wandungsstück angrenzenden Bereichen des Hohlprofiles 6 Hohlprofilmaterial in die Durchführung 3 nachfließt, was zusätzlich von dem Nachschiebevorgang forciert wird. Damit liegt beim Erfordernis hoher Umformgrade im Einbeulvorgang, der unterhalb eines Innenhochdruckumformdruckes abläuft, ausreichend Hohlprofilmaterial vor, um bei diesem Verfahrensschritt die Prozeßsicherheit zu geben.

Des weiteren ist denkbar, nach dem Einbeulen während des Anlegens der Hohlprofilwandungen 13 an den Umfang und die Stirnseite 7 des Stempels 5 mittels zweier an beiden Enden des Hohlprofiles 6 angreifender am Umformwerkzeug 1 verschiebbar angeordneter Axialstempel axial Hohlprofilmaterial nachzuschieben, was die Prozeßsicherheit dieses Umformvorganges infolge des zusätzlichen Angebotes an umformbarem Hohlprofilmaterial weiter erhöht .

## Patentansprüche

1. Verfahren zur Herstellung einer Montageanbindung an einem Hohlprofil, welche mittels Innenhochdruckumformens des Hohlprofiles für die Anbringung eines Montageteils ausgebildet wird,
**dadurch gekennzeichnet,**
**daß** das Hohlprofil (6) bei einem Innendruck, der geringer ist als ein Umformdruck, mittels eines Stempels (5) an der Stelle der herzustellenden Montageanbindung (10) unter Bildung einer Grobkontur der Montageanbindung (10) eingebeult wird, daß danach bei Verbleib des Stempels (5) in Einbeullage ein fluidischer Innenhochdruck im Hohlprofil (6) erzeugt wird, mittels dessen die den Stempel (5) umgebenden Hohlprofilwandungen (13) an die Außenkontur des Stempels (5) angepreßt werden, und daß nach Entspannung des Fluidhochdruckes und anschließendem Entfernen des Stempels (5) die durch die Anpressung fertiggestellte muldenförmige Montageanbindung (10) freigegeben wird.

2. Verfahren nach Anspruch 1,
**dadurch gekennzeichnet,**
**daß** in der Anbindungsmulde am Hohlprofil (6) durch Zusammenwirken eines Innenhochdruckes mit einer entsprechend formnegativen Konturierung eines Stempels (5) ein Innengewinde (19) ausgeformt wird.

3. Verfahren nach Anspruch 1,
**dadurch gekennzeichnet,**
**daß** vor dem Einbeulvorgang das Hohlprofil (6) in die Durchführung (3) des Stempels (5) durch Innenhochdruck aufgeweitet wird und daß danach das dadurch gebildete Nebenformelement vom Stempel (5) durch Zurückdrücken in - bezüglich der Außenkontur - die Ausgangsform des Hohlprofiles (6) zurückgeformt wird.

4. Verfahren nach Anspruch 3,
**dadurch gekennzeichnet,**
**daß** beim Aufweiten des Hohlprofiles (6) mittels zumindest eines Axialstempels axial Hohlprofilmaterial nachgeschoben wird.

5. Verfahren nach Anspruch 1,
**dadurch gekennzeichnet,**
**daß** beim dem Einbeulen nachfolgenden Innenhochdruckumformvorgang Hohlprofilmaterial mittels zumindest eines Axialstempels axial nachgeschoben wird.

6. Vorrichtung zur Herstellung einer Montageanbindung an einem Hohlprofil, mit einem Innenhochdruck-Umformwerkzeug, in dessen Gravur das Hohlprofil einbringbar ist, wobei die Gravur eine Aussparung aufweist, zur Durchführung des Verfahrens nach Anspruch 1,
**dadurch gekennzeichnet,**
**daß** die Aussparung in Form einer Durchführung (3) ausgebildet ist, in der ein Stempel (5) geführt ist, der mittels eines Antriebs derart gesteuert angetrieben ist, daß er bei eingebrachtem Hohlprofil (6) und bei Druckverhältnissen unterhalb des Umformdruckes vor dem Innenhochdruck-Umformprozeß in die Gravur (4) das Hohlprofil (6) einbeulend eingefahren und nach dem Umformprozeß aus der Gravur (4) herausgefahren ist, und der während des Umformprozesses des Hohlprofiles (6) entgegen dem Umformdruck in Einbeullage verharrend rückseitig abgestützt ist.

7. Vorrichtung nach Anspruch 6,
**dadurch gekennzeichnet,**
**daß** die dem Hohlprofil (6) zugewandte Stirnseite (7) des einbeulenden Stempels (5) eine Prägekontur (8) aufweist, die der Kontur der Montageanbindung (10) entspricht.

8. Vorrichtung nach Anspruch 6,
**dadurch gekennzeichnet,**
**daß** der Stempel (5) am in die Gravur (4) hereinragenden Umfangsabschnitt ein Außengewinde aufweist.

9. Vorrichtung nach Anspruch 6,
**dadurch gekennzeichnet,**
**daß** der Stempel (5) - aus der Sicht des in das Umformwerkzeug (1) eingebrachten Hohlprofiles (6) - hinterschnittfrei ausgebildet ist.

## Claims

1. A process for the manufacture of a mounting connection on a hollow section which is fashioned by means of the internal high-pressure forming of the hollow section for the fitting of a mounting component,
**characterised in that**
the hollow section (6) is indented at an internal pressure lower than a forming pressure at the point where the mounting connection (10) is to be produced by means of a die (5) forming a rough contour of the mounting connection (10), that while the die (5) remains in the indenting position a fluid internal high pressure is then generated in the hollow section (6) by means of which the walls (13) of the hollow sections surrounding the die (5) are pressed against the outer contour of the die (5) and that once the fluid high pressure has been reduced and the die (5) been removed the trough-shaped mounting connection (10) produced by the pressing is released.

2. A process in accordance with claim 1,
**characterised in that**
an internal thread (19) is formed in the connection trough in the hollow section (6) by the co-operation of an internal high pressure and a corresponding negative-shaped contouring of a die (5).

3. A process in accordance with claim 1,
**characterised in that**
the hollow section (6) is expanded into the passage (3) in the die (5) by means of internal high pressure prior to the indenting process and that thereafter the additional formed element produced thereby is reformed by being pressed back into the original shape - in terms of external contour - of the hollow section (6).

4. A process in accordance with claim 3,
**characterised in that**
during the expansion of the hollow section (6) hollow section material is fed in axially by means of at least one axial die.

5. A process in accordance with claim 1,
**characterised in that**
during the internal high-pressure forming process following indenting hollow section material is fed in axially by means of at least one axial die.

6. A device for the manufacture of a mounting connection on a hollow section with an internal high-pressure forming tool into the engraving of which the hollow section can be introduced, the engraving having a recess, to carry out the process in accordance with claim 1,
**characterised in that**
the recess is designed in the form of a passage (3) into which a die (5) is introduced which is driven and controlled by means of a drive unit in such a manner that when the hollow section (6) has been introduced and the pressure conditions are below the forming pressure it is introduced into the engraving (4) indenting the hollow section (6) before the internal high-pressure forming process and then removed from the engraving (4) after the forming process, and which is supported at the rear in the indenting position against the forming pressure to keep it stationary during the forming of the hollow section (6).

7. A device in accordance with claim 6,
**characterised in that**
the end (7) of the indenting die (5) facing the hollow section (6) has a die-stamped contour (8) which matches the contour of the mounting connection (10).

8. A device in accordance with claim 6,
**characterised in that**
the die (5) has an external thread on the peripheral section which projects into the engraving (4).

9. A device in accordance with claim 6,
**characterised in that**
the die (5) is designed without undercutting - when viewed from the hollow section (6) introduced into the forming tool (1).

## Revendications

1. Procédé de fabrication d'une attache de montage sur un profilé creux, qui est réalisée moyennant une déformation de formage du profilé creux, par haute pression intérieure, pour la pose d'une pièce de montage,
**caractérisé en ce que** le profilé creux (6), pour une pression intérieure qui est inférieure à une pression de formage par déformation, au moyen d'un poinçon (5), à l'endroit de l'attache de montage (10) à réaliser, est embouti en formant un contour grossier de l'attache de montage (10), **en ce qu'**ensuite, en conservant le poinçon (5) dans la position d'emboutissage, on engendre dans le profilé creux (6), une haute pression intérieure fluidique, au moyen de laquelle les parois de profilé creux (13) qui entourent le poinçon (5) sont appliquées par pressage contre le contour extérieur du poinçon (5), et **en ce qu'**après détente de la haute pression fluidique puis retrait du poinçon (5), on libère l'attache de montage (10) en forme de cuvette fabriquée par application par pressage.

2. Procédé selon la revendication 1, **caractérisé en ce que** dans la cuvette d'attache sur le profilé creux (6) est formée un filetage intérieur (19), par l'interaction d'une haute pression intérieure avec un profil de contour de forme négative correspondante du poinçon (5).

3. Procédé selon la revendication 1, **caractérisé en ce qu'**avant l'opération d'emboutissage, le profilé creux (6) est évasé dans le passage de guidage (3) du poinçon (5) sous l'effet de la haute pression intérieure, et **en ce qu'**ensuite l'élément déformé auxiliaire ainsi créé est refaçonné par le poinçon (5) en le repoussant à la forme initiale du profilé creux (6) en ce qui concerne le contour extérieur de ce dernier.

4. Procédé selon la revendication 3, **caractérisé en ce que** lors de l'évasement du profilé creux (6), à l'aide d'au moins un poinçon axial, on amène du matériau de profilé creux, par refoulement axial.

5. Procédé selon la revendication 1, **caractérisé en ce que** lors de l'opération de formage par déformation sous haute pression intérieure, qui suit l'emboutissage, on amène par refoulement, du matériau de profilé creux, au moyen d'au moins un poinçon axial.

6. Dispositif de fabrication d'une attache de montage sur un profilé creux, comprenant un outil de formage par déformation sous haute pression intérieure, dans la gravure ou la matrice duquel peut être introduit le profilé creux, la gravure ou matrice présentant un évidemment, pour la mise en oeuvre du procédé selon la revendication 1, **caractérisé en ce que** l'évidement est réalisé sous la forme d'un passage de guidage (3) dans lequel est guidé un poinçon (5) qui, au moyen d'un système d'entraînement, est entraîné en étant commandé de manière à ce que, pour un profilé creux (6) engagé et pour des conditions de pression se situant en-dessous de la pression de formage par déformation, il soit enfoncé dans la matrice (4) en emboutissant le profilé creux (6), avant le processus de formage par déformation, et soit retiré de la matrice (4) après le processus de formage par déformation, et qui, pendant le processus de formage par déformation du profilé creux (6), est maintenu dans la position d'emboutissage, par un appui de soutien arrière, à l'encontre de la pression de formage par déformation.

7. Dispositif selon la revendication 6, **caractérisé en ce que** le côté frontal (7) du poinçon d'emboutissage (5), dirigé vers le profilé creux (6), présente un contour d'empreinte de formage (8) qui correspond au contour de l'attache de montage (10).

8. Dispositif selon la revendication 6, **caractérisé en ce que** le poinçon (5) présente un filetage extérieur sur son tronçon périphérique pénétrant dans la matrice (4).

9. Dispositif selon la revendication 6, **caractérisé en ce que** le poinçon (5) est réalisé sans contre-dépouille, vu à partir du profilé creux (6) engagé dans l'outil de formage par déformation (1).
